# EUROPÄISCHE PATENTSCHRIFT

(11) **EP 0 643 871 B1**
(45) Veröffentlichungstag und Bekanntmachung des Hinweises auf die Patenterteilung: **20.05.1998**
(21) Anmeldenummer: 94908952.8
(22) Anmeldetag: 09.03.1994
(51) Int. Cl.: H01B 11/18

(54) **HOCHFREQUENZKABEL**
HF CABLE
CABLE HAUTE FREQUENCE

(30) Priorität: 01.04.1993 DE 4310662
(43) Veröffentlichungstag der Anmeldung: 22.03.1995
(73) Patentinhaber: Draka Deutschland GmbH & Co. KG, D-42369 Wuppertal (DE)
(72) Erfinder: BURISCH, Hans, Joachim, D-42113 Wuppertal (DE)
(74) Vertreter: Eichler, Peter, Dipl.-Ing.
(86) Internationale Anmeldenummer: DE9400242
(87) Internationale Veröffentlichungsnummer: WO9423434

(56) Entgegenhaltungen:
- WO-A-91/14269
- DE-U- 9 109 958
- GB-A- 2 049 262
- US-A- 3 896 261

## Beschreibung

Die Erfindung betrifft ein Hochfrequenzkabel nach der Präambel des Anspruchs 1.

Ein Hochfrequenz- oder HF-Kabel dieser Art ist z.B. eine sogenannte Antennenleitung zur Übertragung von entsprechenden Rundfunk- und Fernsehsignalen. In ihrer einfachsten Form besteht diese Leitung aus einem Innenleiter, einer Isolierung, einem Außenleiter und einem Mantel.

Es ist bekannt, den Außenleiter, der auch als Schirm wirkt, aus mehreren Schichten zusammenzusetzen. Aus der Praxis ist es bekannt, auf eine längslaufende, zu einem geschlossenen Rohr geformte Metallfolie zusätzlich ein Geflecht aus einzelnen Schirmdrähten aufzubringen. Dabei sollen sich die Schirmdrähte in regelmäßigem Abstand zueinander über den Umfang der Isolierung erstrecken. Die Drähte verlaufen an sich parallel zueinander, in zwei Scharen, die sich kreuzen, und wendelförmig um die Isolierung bzw. den Innenleiter. Ähnlich verlaufen einfache Umspinnungen oder doppelte Umspinnungen, sogenannte Scheingeflechte.

Derartige Schirme bzw. Außenleiter sind jedoch, bedingt durch ihr relativ langsames Herstellungsverfahren, wie Flechten oder Spinnen, teuer in der Herstellung. Auch sind sogenannte optimierte Geflechte erforderlich, um eine gute Schirmwirkung über einen bestimmten, relativ engen Frequenzbereich zu erzielen.

Zur Abschirmung von Audiosignalen längslaufende Schirmdrähte zu verwenden, ist an sich bekannt durch die EP-A-0 169 906, Fig.1. Zur Abschirmung von bioelektrischen Signalen ist die Anordnung von schraubenförmig gewickelten (gewendelten) Schirmdrähten als Kontaktleiter oberhalb eines Abschirmmantels aus elektrisch leitendem Kunststoff bekannt, vergleiche DE-A-26 54 846, Fig.la. Derartige Anordnungen können jedoch die angestrebten Wirkungen nicht erzielen.

Aus den Unterlagen des DE-U-19 48 361 ist ein elektrisches Kabel bekannt, bei dem die Abschirmung aus einer Vielzahl paralleler, mit reversierendem Schlag aufgebrachter leitender Schirmdrähte und einer Folie besteht, die an ihrer der Drahtlage zugewandten Seite mit einem Metall versehen ist. Die Herstellung dieses relativ steifen Kabels ist sehr aufwendig, und das Kabel ist nicht als HF-Kabel vorgesehen.

Aus der US-A-3,896,261 ist ein Koaxialkabel mit einem Außenleiter bekannt, der eine längslaufende elektrisch leitende Folie aufweist, welche eine Isolation eines zentralen Drahtes und einen gewellten Draht umschließt, der schlagfrei über die Länge des Kabels verläuft. Die Wellung des Drahtes dient seiner Fixierung innerhalb des Kabels und einer Erleichterung eines Anschlusses.

Der Erfindung liegt das Bestreben zugrunde, ein Hochfrequenzkabel so auszubilden, daß es schnell und einfach herstellbar ist. Darüber hinaus soll die Schirmwirkung über einen breiten Frequenzbereich wirksam sein.

Die Erfindung löst diese Aufgabe, ausgehend von einem Kabel nach der Präambel des Anspruchs 1, durch die Merkmale im kennzeichnenden Teil des Anspruchs 1. Vorteilhafte Weiterbildungen sind in den Ansprüchen 2 bis 3 gekennzeichnet. Die Erfindung ist grundsätzlich bei allen elektrischen und optoelektrischen Kabeln und Leitungen anwendbar, wenn es auf eine gute Schirmwirkung über einen breiten Frequenzbereich ankommt.

Das neue HF-Kabel erzielt eine überraschend gute Schirmwirkung: In einem besonders breiten Frequenzbereich bleibt die Schirmwirkung praktisch konstant gut. Breitbandige Störungen werden somit besser abgeschirmt. So werden z.B. Einwirkungen durch die Zündanlage einer Brennkraftmaschine vermieden. Störaussendungen durch Signalübertragungen werden minimiert (EMV), was z.B. bei einem Funktelefon in einem Kraftfahrzeug besonders günstig ist. Des weiteren ist die neue Anordnung sehr gut weiterzuverarbeiten, insbesondere elektrisch zu kontaktieren. Insbesondere kann beim Abmanteln die Folie mitentfernt werden, und die Längsdrähte stehen unversehrt zur Kontaktierung zur Verfügung. Die Anzahl, Verteilung und Dicke der Einzeldrähte sind je nach den Anforderungen im Einzelfall, auch in Bezug auf die Foliendicke, abzustimmen.

In der einzigen Fig. der Zeichnung ist ein Ausführungsbeispiel der Erfindung dargestellt, das im nachfolgenden näher beschrieben wird.

Der Innenleiter 1 ist als Einzeldraht aus Kupfer mit einem Durchmesser von max. 0,26 mm ausgebildet. Als Werkstoff ist E-CU F21-V1 nach DIN 40500 T5 gewählt. Die Isolierung 2 besteht aus verzelltem Polyethylen, mit einer Wanddicke von 1,25 mm (Nennwert) und einem Außendurchmesser von 2,9 +/- 0,1 mm. Der Außenleiter (Schirm) besteht aus achsparallel zum Innenleiter 1 verlaufenden Schirmdrähten 3, ca. 18 an der Zahl. Werkstoff und Einzeldrahtdurchmesser entsprechen dem Innenleiter 1. Der Außenleiter (Schirm) umfaßt des weiteren eine achsparallel zum Innenleiter 1 verlaufende leitende Folie 4. Die Folie 4 besteht aus einer Aluminium- und PVC-Schicht und ist 15 mm breit und 0,05 mm dick. Die Aluminiumschicht ist den Schirmdrähten 3 zugewandt und bildet ein geschlossenes Rohr. Auf die Folie 4 ist ein Mantel 5 aufextrudiert. Als Werkstoff ist Polyvinylchlorid (PVC) gewählt. Die Wanddicke beträgt 0,5 mm (Nennwert), der Außendurchmesser 5,0 +/- 0,2 mm. Durch die Extrusionswärme ist der Mantel 5 fest mit der PVC-Schicht der Folie 4 verbunden. Die beschriebene Leitung dient als elektrische Fahrzeugleitung, und zwar als Antennenleitung für ein Autoradio. Sie weist ein Temperaturbeständigkeit (3000 h) von -25° C bis + 90° C auf. Sie ist gut mit der Antenne und mit einem Anschlußstecker verbindbar und weist folgende elektrische Kennwerte auf: Kapazität: 32 +/- 2 pF/m. Schirmdämpfung: größer als 60 dB. Durchgangsdämpfung (100MHz): kleiner als 15 dB/100m.

## Patentansprüche

1. Hochfrequenzkabel oder -leitung, insbesondere Koaxialkabel, mit einem Hochfrequenzschirm bzw. einem Außenleiter aus einer längslaufenden elektrisch leitenden Folie (4) und aus einer damit elektrisch leitend verbundenen Reihe von zueinander parallel verlaufenden, um den Umfang der zu einem Rohr geformten Folie (4) angeordneten elektrisch leitenden Schirmdrähte,
**dadurch gekennzeichnet**, daß
- die zueinander parallel laufenden Schirmdrähte (3) im wesentlichen achsparallel verlaufen, wobei die Abweichung zur Achse nicht mehr als 5° beträgt,
- die Schirmdrähte (3) in mindestens annähernd gleichmäßigen Abständen über den Umfang der Folie (4) verteilt sind,
- die Schirmdrähte (3) innerhalb der Folie (4) angeordnet sind,
- die optische Bedeckung durch die Schirmdrähte (3) 10 bis 80%, vorzugsweise 20 bis 40 % ist,
- die Folie (4) eine metallisierte Kunststoff-Folie ist,
- die Kunststoffschicht der Folie (4) außen angegeordnet ist, darüber ein Mantel (5) aus gleichem oder gleichartigem Kunststoff aufextrudiert ist und die Folie (4) mit dem Mantel (5) durch Extrusionswärme innig verbunden ist.

2. Kabel nach Anspruch 1, **dadurch gekennzeichnet**, daß das Metall Aluminium, eine Al-Legierung, Kupfer oder eine Kupferlegierung ist.

3. Kabel nach einem der Ansprüche 1 bis 2, **dadurch gekennzeichnet**, daß die Schirmdrähte (3) aus Kupfer, einer Kupferlegierung oder aus versilbertem Kupfer sind.

## Claims

1. High frequency cable or lead, especially coaxial cable, comprising a high frequency screen and an outer conductor of a lengthwise extending, electrically conductive foil (4) and of a series of electrically conductive screen wires connected in electrically conductive manner to the foil, extending parallel to one another, and arranged around the periphery of the foil (4) which is formed into a tube,
**characterised in that**
- the screen wires (3) extending parallel to one another run substantially parallel to the axis, with the deviation from the axis being no more than 5°,
- the screen wires (3) are distributed with at least approximately equidistant spacing around the periphery of the foil (4),
- the screen wires (3) are arranged within the foil (4),
- the optical covering due to the screen wires (3) is 10 to 80%, preferably 20 to 40%,
- the foil (4) is a metallised plastics foil,
- the plastics layer of the foil (4) is arranged on the outside, over which is extruded a sleeve (5) of the same or similar plastics material and the foil (4) is connected intimately to the sleeve (5) by extrusion heat.

2. Cable according to claim 1, **characterised in that** the metal is aluminium, an aluminium alloy, copper or a copper alloy.

3. Cable according to one of claims 1 or 2, **characterised in that** the screen wires (3) are of copper, a copper alloy or silvered copper.

## Revendications

1. Câble ou ligne haute fréquence, en particulier câble coaxial, comportant un écran haute fréquence ou un conducteur extérieur formé d'une feuille conductrice longitudinale (4) et d'une série, reliée électriquement à celle-ci, de fils-écrans conducteurs parallèles qui sont disposés autour de la circonférence de la feuille (4) formée en un tube,
**caractérisé** en ce que
- les fils-écrans parallèles (3) sont globalement parallèles à l'axe, l'écart par rapport à l'axe ne dépassant pas 5°,
- les fils-écrans (3) sont répartis à intervalles au moins approximativement réguliers sur la circonférence de la feuille (4),
- les fils-écrans (3) sont disposés à l'intérieur de la feuille (4),
- la couverture optique par les fils-écrans (3) est de 10 à 80 %, de préférence de 20 à 40 %,
- la feuille (4) est une feuille en matière plastique métallisée,
- la couche de matière plastique de la feuille (4) est disposée à l'extérieur, une gaine (5) composée d'une matière plastique identique ou semblable est extrudée par dessus et la feuille (4) est reliée intimement à la gaine (5) par la chaleur de l'extrusion.

2. Câble selon la revendication 1, **caractérisé** en ce que le métal est de l'aluminium, un alliage d'aluminium, du cuivre ou un alliage de cuivre.

3. Câble selon la revendication 1 ou 2, **caractérisé** en ce que les fils-écrans (3) sont en cuivre, en alliage de cuivre ou en cuivre argenté.
